# EUROPÄISCHE PATENTSCHRIFT

(11) **EP 0 164 703 B1**
(45) Veröffentlichungstag und Bekanntmachung des Hinweises auf die Patenterteilung: **17.01.1990**
(21) Anmeldenummer: 85107057.3
(22) Anmeldetag: 07.06.1985
(51) Int. Cl.: C11D 3/39, C11D 1/835, C11D 17/04

(54) **Waschzusatz**
Additive for washing
Additif pour le lavage

(30) Priorität: 14.06.1984 DE 3422055
(43) Veröffentlichungstag der Anmeldung: 18.12.1985
(73) Patentinhaber: Henkel Kommanditgesellschaft auf Aktien, 40191 Düsseldorf (DE)
(72) Erfinder: Köster, Klaus, Dr., D-4018 Langenfeld (DE); Carduck, Franz-Josef, Dr., D-5657 Haan (DE); Wilsberg, Heinz-Manfred, D-5000 Köln 60 (DE); Puchta, Rolf, Dr., D-5657 Haan (DE)

(56) Entgegenhaltungen:
- EP-A- 0 000 226
- EP-A- 0 070 474
- EP-A- 0 079 712
- EP-A- 0 106 634
- EP-A- 0 118 191
- FR-A- 2 367 114
- US-A- 4 115 292

## Beschreibung

Die vorliegende Erfindung betrifft einen Waschzusatz, welcher Waschflotten zur Steigerung der Waschwirkung beigefügt werden kann. Durch den Zusatz des erfindungsgemäßen Additivs wird die Entfernung von bleichbaren Anschmutzungen sowie von Fett-/Öl- und Pigmentschmutz aus den zu waschenden Textilien verbessert.

Beim Waschen von Textilien wird die Waschflotte im allgemeinen auf eine gegenüber Raumtemperatur erhöhte Temperatur erwärmt. Durch diese Maßnahme wird die Waschleistung der eingesetzten Waschmittel zum Teil erheblich verstärkt. Die Erwärmung der Waschflotte und der Textilien ist allerdings mit einem erhöhten Energieaufwand beim Waschen verbunden. Da außerdem manche Textilien, insbesondere Textilien aus Wolle oder synthetischen Fasern aus verschiedenen Gründen bei erhöhter Temperatur nicht gewaschen werden können, sind immer wieder Versuche gemacht worden, gute Waschergebnisse beim Waschen mit niedrigen Temperaturen zu erreichen. Bei niedrigen Waschtemperaturen ist aber die Wirkung der zur Entfernung von bleichbaren Flecken häufig verwendeten Perverbindungen zum Teil erheblich verringert oder sogar soweit abgeschwächt, daß derartige Flecken nicht mehr entfernt werden. Aus diesem Grunde setzt man Waschmitteln zur Erhöhung der Bleichwirkung sogenannte Bleichaktivatoren zu, die die bleichende Wirkung der Perverbindungen verstärken und die Wirkung auch schon bei niedrigeren Waschtemperaturen einsetzen lassen. Die gleichzeitige Anwesenheit von Perverbindungen und Bleichaktivatoren in Waschmitteln verringert aber deren Lagerstabilität, insbesondere, wenn die Materialien während der Lagerung nicht vor Feuchtigkeit geschützt werden können. Versuche zur Verbesserung der Stabilität führten in der Regel zu einer beträchtlichen Verringerung der Bleichwirkung der Waschmittel. Es ist daher bereits vorgeschlagen worden, den Bleichaktivator getrennt von dem die Perverbindung enthaltenden Waschmittel zu lagern und wenigstens einen Teil des Aktivators erst unmittelbar vor Gebrauch der Waschflotte zuzusetzen. Die DE-OS-2 744 642 beschreibt zur Lösung dieses Problems ein Waschmittel-Additiv, das einen organischen Bleichaktivator in wasserfreisetzbarer Kombination mit einem nichtteilchenförmigen Substrat enthält. Außer dem Bleichaktivator und eventuellen Freisetzungshilfsmitteln kann das Waschmittel-Additiv der DE-OS-2 744 642 noch weitere Zusätze, wie z. B. Schaummodifikatoren, Chelat-bildende Mittel, Schmutzsuspendiermittel, optische Aufheller, Bakterizide, Antitrübungsmittel, Enzyme, Textilweichmacher, Duftstoffe enthalten. Durch die Trennung von Bleichaktivator und bleichender Perverbindung bis unmittelbar vor dem Gebrauch können die Probleme, die bei der gemeinsamen Lagerung von Perverbindungen und Bleichaktivatoren entstehen, vermieden werden. Eine weitere Verbesserung der Waschleistung von Waschmitteln auf Basis von Aniontensiden und anorganischen Persalzen ermöglicht ein Additiv, das nach der Lehre der DE-OS-2 857 153 zusätzlich zu einem Bleichaktivator weitere Waschmittelbestandteile, nämlich eine Kombination aus einem alkoxylierten nichtionischen Tensid und einem kationischen Tensid mit einem 8 bis 20 Kohlenstoffatome enthaltenden Rest und im übrigen kurzen Resten mit 1 bis 4 Kohlenstoffatomen freisetzbar auf einem Substrat enthält. Ein ähnlicher Vorschlag, Waschmittelbestandteile, z. B. ein Tensid, auf einem Substrat in abgebbarer Form aufzubringen, ist aus der DE-OS-2 812 663 bekannt. In dieser Patentanmeldung wird als Substrat ein Schaumstoff aus wasserunlöslichem Polyurethanschaum beschrieben, der in seinen Poren die freizusetzenden Wirkstoffe enthält. Ein porenfreies, wasserunlösliches Substrat, das als Depot für Wirkstoffe, z. B. Detergentien oder Waschmittel dient, ist Gegenstand der deutschen Offenlegungsschriften 2 347 299 und 3 103 499. Die dort beschriebenen Substrate sind wasserhaltige bzw. wasserfreie Folien aus Polyurethangel. Ein Nachteil der genannten Additive besteht darin, daß nach der Wäsche das wasserunlösliche Substrat aus den gewaschenen Textilien aussortiert werden muß. Die Wirkstoffe werden außerdem in der Regel nur unvollständig von dem Substrat abgegeben. Man hat daher vorgeschlagen, waschkraftverbessernde leichtlösliche Wirkstoff-Kombinationen in Beuteln aus wasserlöslicher Folie (deutsche Patentanmeldung Nr. P3 415 880.4) oder in Form spontan in Wasser zerfallender Tabletten (deutsche Patentanmeldung Nr. P3 417 820.1) einzusetzen. Aus der US-Patentschrift 4 115 292 ist ein Zusatz für Geschirrspülmittel bekannt, der eine Kombination aus einem Enzym und einem Tensid gegebenenfalls zusammen mit weiteren Geschirrspülmittel-Bestandteilen, eingebettet in einer Folie aus einem wasserlöslichen Polymeren darstellt.

Ziel der vorliegenden Erfindung ist, einen Waschzusatz zur Verstärkung der Waschleistung von Textil-Waschmitteln mit einem Gehalt an waschkraftverstärkenden Wirkstoffen zur Verfügung zu stellen, der kein Substrat erfordert, das nach der Wäsche aus den gewaschenen Textilien aussortiert werden muß.

Der erfindungsgemäße Waschzusatz umfaßt ein Gemisch aus Waschmittelbestandteilen und gegebenenfalls Hilfsstoffen, eingebettet in organische, flexible, filmbildende, wasserlösliche Polymere, dadurch gekennzeichnet, daß das Gemisch
a) 2 bis 30 Gew.-Teile eines nichtionischen Tensids;
b) 2 bis 50 Gew.-Teile eines Antigelmittels für das nichtionische Tenside;
c) 2 bis 30 Gew.-Teile eines Aktivators für Perverbindungen;
d) 0,5 bis 10 Gew.-Teile einer stickstoffhaltigen Verbindung aus der quartäre Ammoniumverbindungen mit einem langkettigen Alkyl- oder Alkenylrest mit 10 bis 20 Kohlenstoffatomen und im übrigen Alkylresten mit 1 bis 4 Kohlenstoffatomen, Anlagerungsprodukte von 1 bis 6 Mol Ethylenoxid an 1 Mol eines primären Fettamins mit einem langkettigen Alkyl- oder Alkenylrest mit 10 bis 16 Kohlenstoffatomen, Verbindungen der Formel R-NH-CH₂-CH₂-COONa, in der R einen Alkyl- oder Alkenylrest mit 10 bis 18 Kohlenstoffatomen, insbesondere mit 14 Kohlenstoffatomen bedeutet, umfassenden Gruppe,

enthält und der Waschzusatz in kaltem Wasser und in kalten Waschlaugen leicht löslich ist.

Als nichtionische Tenside kommen vor allem Anlagerungsprodukte von Ethylenoxid an Fett-oder insbesondere Oxoalkohole infrage, die 12 bis 18, vorzugsweise 14 bis 15 Kohlenstoffatome aufweisen. Die besten Wirkungen erzielt man mit Oxoalkohol-Ethoxylaten, die 3 bis 10, vorzugsweise 6 bis 8 und insbesondere etwa 7 Mol Ethylenoxid pro Mol Alkohol enthalten. Durch den Gehalt des erfindungsgemäßen Waschzusatzes an nichtionischen Tensiden wird vor allem die Entfernung von fett- oder ölartigen Verschmutzungen beim Waschen gefördert. In vielen Fällen ist es zweckmäßig, Schaumregulatoren zuzusetzen; meistens muß die Schaumentwicklung gedämpft werden. Geeignete Schaumdämpfungsmittel sind beispielsweise die als Schauminhibitoren bekannten Silikonöle.

Als Aktivator für Perverbindungen sind N-Acyl- und O-Acylverbindungen geeignet. Besonders bewährt haben sich Acetylverbindungen. Beispiele hierfür sind Tetraacetylglykoluril oder Pentaacetylglucose oder insbesondere Tetraacetylethylendiamin. In Verbindung mit Perverbindungen der gebräuchlichen Vollwaschmittel, insbesondere mit dem üblicherweise verwendeten Perborat, führen die genannten Bleichaktivatoren zu einer verbesserten Entfernung bleichbarer Textilverschmutzungen.

Geeignete stickstoffhaltige Verbindungen sind beispielsweise quartäre Ammoniumverbindungen mit einem langkettigen Alkyl- oder Alkenylrest mit 10 bis 20, vorzugsweise Alkylgruppen mit 10 bis 16 und insbesondere etwa 14 Kohlenstoffatomen. Im übrigen enthalten die geeigneten quartären Ammoniumverbindungen 3 gleiche oder verschiedene Alkylgruppen mit 1 bis 4 Kohlenstoffatomen. Insbesondere handelt es sich bei diesen kurzen Alkylgruppen um Methylgruppen. Eine besonders gut geeignete und daher bevorzugte quartäre Ammoniumverbindung ist Tetradecyltrimethylammoniumbromid. Die quartäre Ammoniumverbindung kann ganz oder teilweise durch das oben genannte Fettamin-Ethoxylat ersetzt werden. Ein Beispiel für ein besonders gut geeignetes Fettamin-Ethoxylat ist das Anlagerungsprodukt von 2 Mol Ethylenoxid an primäres Kokosalkylamin; dieses Produkt ist daher ebenfalls bevorzugt. Anstelle oder gemeinsam mit der quartären Ammoniumverbindung und dem Fett-Aminderivat kann auch eine Verbindung der Formel R-NH-CH₂-CH₂-CUONa eingesetzt werden. Bevorzugt ist eine Verbindung, in der R ein Kokosalkylrest ist.

Falls erforderlich, kann der Waschzusatz zur Komplexierung eventuell störender Schwermetallionen geringe Mengen an Chelatbildnern enthalten. Besonders bewährt haben sich hierfür wasserlösliche Salze von Alkanpolyphosphonsäuren aus der Gruppe der Phosphonoalkanpolycarbonsäuren und der amino- und hydroxysubstituierten Alkanpolyphosphonsäuren, insbesondere die Alkalisalze der Amino-tris-(methylenphos- phonsäure), Dimethylenaminomethandiphosphonsäuren, 1-Hydroxyethan-1,1-diphosphonsäure, 1-Phosphonoethan-1,2-dicarbonsäure, 2-Phosphonobutan-1,2,3-tricarbonsäure und insbesondere das Hexanatriumsalz der Ethylendiaminotetramethylenphosphonsäure.

Der erfindungsgemäße Waschzusatz enthält ein Antigelmittel für das nichtionische Tensid. Ein derartiges Antigelmittel muß imstande sein, das bekannte Gelieren des nichtionischen Tensids bei Kontakt mit Wasser zu verhindern. Geeignete Antigelmittel sind vorzugsweise mehrwertige Alkohole mit 2 bis 4 Kohlenstoffatomen, die mit dem nichtionischen Tensid innig vermischt werden. Die antigelierende Wirkung des mehrwertigen Alkohols kann noch verstärkt werden, wenn man statt des mehrwertigen Alkohols allein ein Gemisch aus einem mehrwertigen Alkohol und Kondensationsprodukten (von Cio- bis C₂o-Fettalkoholen mit 1 bis 4 Mol Ethylenoxid pro Mol Fettalkohol einsetzt. Als Antigeliermittel verwendbare mehrwertige Alkohole sind beispielsweise 1,2-Propylenglykol, Ethylenglykol oder Glycerin oder Mischungen der genannten Alkohole. Ein Beispiel für ein besonders geeignetes Fettalkoholethoxylat, das im Gemisch mit dem mehrwertigen Alkohol zur Verstärkung der Antigelierwirkung verwendet werden kann, ist Talgalkoholethoxylat mit 2 Mol Ethylenoxid; aber auch C₁₂- bis C14-Fettalkoholethoxylat mit 3 Mol Ethylenoxid, das ca. 70 % C12-Fettalkoholethoxylat enthält, ist als Antigeliermittel geeignet. Wird ausschließlich ein mehrwertiger Alkohol als Antigeliermittel eingesetzt, erhält man eine gute Antigelierwirkung, wenn das Gewichtsverhältnis von nichtionischem Tensid zu mehrwertigem Alkohol im Bereich von etwa 1 : 1 bis 1 : 2 liegt. Setzt man dagegen ein Gemisch aus mehrwertigem Alkohol und Fettalkoholethoxylat ein, erhält man sehr gute Ergebnisse, wenn das Gewichtsverhältnis von nichtionischem Tensid zu mehrwertigem Alkohol zu Fettalkoholethoxylat im Bereich von (7 bis 12) zu (5 bis 16) zu (0,5 bis 4) liegt. Die antigelierende Wirkung des Antigelmittels kann noch gesteigert werden, wenn man zu den bisher beschriebenen Antigeliermitteln zusätzlich in Wasser leicht lösliche Verbindungen, insbesondere Natriumchlorid, Natriumacetat, Magnesiumchlorid, Harnstoff oder auch Zucker verwendet. Durch den Zusatz an Antigelmittel wird nicht nur die problemlose Auflösung des nichtionischen Tensids, sondern auch des wasserlöslichen Polymeren, in den die Wirkstoffe eingebettet sind, gewährleistet. Das Wirkstoffgemisch kann zusätzlich als Hilfsmittel Addukte von bis 25 Mol Ethylenoxid an 1 Mol Fettalkohol enthalten.

Als Material, in das die Wirkstoffe erfindungsgemäß eingebettet sind, ist vorzugsweise in kaltem Wasser leichtlöslicher Polyvinylalkohol mit einem Verseifungsgrad zwischen 70 und 90 %, vorzugsweise zwischen 78 und 88 %, geeignet; besonders gute Resultate erhält man mit Polyvinylalkohol, der außer durch diesen Verseifungsgrad zusätzlich durch einen Polymerisationsgrad von 225 bis 2250, insbesondere von 500 bis 1000 charakterisiert ist. Dem entspricht ein Molekulargewicht von ca. 10 000 bis 100 000, insbesondere von ca. 10 000 bis 50 000. Mit einem derartigen Polyvinylalkohol ist die rasche Auflösung des erfindungsgemäßen Waschzusatzes während des Waschgangs in automatischen Waschmaschinen auch dann gewährleistet, wenn die Wäsche mit verhältnismäßig wenig Waschlauge gewaschen wird. Aber auch andere wasserlösliche filmbildende Polymere als Polyvinylalkohol sind geeignet als Träger für die waschkraftsteigernde Wirkstoff-Kombination. Entscheidend für ihre Eignung ist, daß daraus hergestellte Folien sich in kaltem Wasser und in kalten Waschlaugen unter den Bedingungen des Waschens in automatischen Waschmaschinen innerhalb von höchstens 15 Minuten vollständig auflösen. In vielen Fällen ist ein Gemisch aus mehreren verschiedenen wasserlöslichen Polymeren besser löslich als jedes der das Gemisch bildenden Polymeren für sich.

Um den erfindungsgemäßen Waschzusatz eine gewisse Weichheit zu verleihen, ist es zweckmäßig, dem bevorzugten Polyvinylalkohol Weichmacher zuzusetzen. Als solche kommen mehrwertige Alkohole, vorzugsweise Glycerin und/oder Polyethylenglykol in Betracht. Falls die Folien nach dem Trocknen elastisch und oberflächlich rauh sein sollen, wodurch sie von den Wäschestücken leicht beim Umwälzen in der Waschmaschine mitgenommen werden, setzt man ihnen bis zu je 15 Gew.- %, bezogen auf die Menge an Polyvinylalkohol, Methylcellulose und/oder Cellulosefasern zu.

Ein besonders wirksamer und daher bevorzugter erfindungsgemäßer Waschzusatz enthält eine Kombination aus wenigstens einem nichtionischen Tensid zusammen mit einem Antigelmittel, wenigstens einem Aktivator für Perverbindungen, wenigstens einer stickstoffhaltigen Verbindung aus der quartäre Ammoniumverbindungen mit einem langkettigen Alkyl- oder AIkenylrest mit 10 bis 20 Kohlenstoffatomen und im übrigen Alkylresten mit 1 bis 4 Kohlenstoffatomen, Anlagerungsprodukte von 1 bis 6 Mol Ethylenoxid an 1 Mol eines primären Fettamins mit einem langkettigen Alkyl- oder Alkenylrest mit 10 bis 16 Kohlenstoffatomen, Verbindungen der Formel R-NH-CH₂-CH₂-COONa, in der R einen Alkyl- oder Alkenylrest mit 10 bis 18 Kohlenstoffatomen, insbesondere mit 14 Kohlenstoffatomen bedeutet, umfassenden Gruppe und einem wasserlöslichen Salz einer Alkanpolyphosphonsäure.

Ein Verfahren zur Herstellung des erfindungsgemäßen Waschzusatzes ist ein weiterer Gegenstand der vorliegenden Erfindung. Dieses Verfahren ist dadurch gekennzeichnet, daß man die Wirk- und Hilfsstoffe, d. h. das nichtionische Tensid, den Aktivator für die Perverbindung, die stickstoffhaltige Verbindung, das Antigelmittel, in Wasser leichtlösliche Natriumsalze oder Zucker, Addukte von 15 bis 25 Mol Ethylenoxid an 1 Mol Fettalkohol, das wasserlösliche Salz einer Alkanpolyphosphonsäure sowie gegebenenfalls Wasser bei erhöhter Temperatur, vorzugsweise bei 40 bis 60°C, mit einem wasserlöslichen, filmbildenden Polymeren, dem man die eventuell zuzusetzenden Hilfsstoffe, d. h. gegebenenfalls den mehrwertigen Alkohol sowie gegebenenfalls Methylcellulose und/oder Cellulosefasern zusetzt, vermischt, wobei man ein Gewichtsverhältnis von (Wirkstoffe + Hilfsstoffe) zu (Polymere) von 1 : 10 bis 5 : 1, vorzugsweise von 1,5 : 1 bis 3,0 : 1 einstellt. Dieses wasserhaltige Gemisch aller Komponenten des Waschzusatzes bildet eine hochviskose, klebrige Masse; sie wird zu Folien verformt, die so dick sind, daß sie nach dem Trocknen bei 60 bis 80°C auf einen Restwassergehaft von 2 bis 10 Gew.- %, bezogen auf die wasserfreie wirkstoff- und hilfsstoffhaltige Folie, gegebenenfalls nach Auswalzen, 0,4 bis 1,5 mm dick sind. Diese Dicke gewährleistet einerseits eine ausreichende mechanische Stabilität, andererseits eine genügende Auflösesicherheit bei der Anwendung des Waschzusatzes in der Waschmaschine. Die Verformung zu Folien erfolgt unter Wasserverdampfung, beispielsweise auf einen vorgeheizten Walzenstuhl. Nach Erreichen des Restwassergehaltes und Abkühlen der Walzen auf ca. 35 bis 40°C kann die elastische Folie abgezogen und gegebenenfalls auf die genannte Dicke ausgewalzt werden.

Die Folienbildung kann aber auch durch Extrusion aus einer Düse mit nachfolgender Kalandrierung und Trocknung erfolgen.

Andere Arten erfindungsgemäßer Waschzusätze erhält man, indem man beisielsweise die Wirkstoff-Kombination auf eine Folie aus wasserlöslichen Polymeren aufträgt und die Wirkstoffe mit einer weiteren wasserlöslichen Folie so bedeckt, daß die Wirkstoff-Kombinationen fest zwischen den Folien verankert ist und erst beim Auflösen freigesetzt wird. Zu diesem Zweck verbindet man, d. h. zum Beispiel verklebt oder verschweißt man die beiden Folien flächig miteinander.

Vor der Verwendung wird die Folie in Stücke von einer Größe geschnitten oder gestanzt, die eine für die Steigerung der Waschleistung von handelsüblichen Waschmitteln bei der Wäsche ausreichende Menge an Wirkstoffen enthalten; dies sind etwa 10 bis 50 g für Haushaftswaschmaschinen. Die Wirkstoffe sind in dem erfindungsgemäßen Waschzusatz vorzugsweise in folgendem Gewichtsverhältnis enthalten:
2 bis 30 Gew.-Teile nichtionsches Tensid, 2 bis 30 Gew.-Teile Aktivator für Perverbindungen,
0,5 bis 10 Gew.-Teile stickstoffhaltige Verbindung,
0 bis 5 Gew.-Teile Chelatbildner.
Hinzu kommen 2 bis 50 Gew.-Teile Antigelmittel für das nichtionische Tensid.

### Beispiele

### Beispiel 1

In einem heizbaren Rührwerk wurden 90 g Wasser, 39 g Polyvinylalkohol (Molekulargewicht ca. 15 000, Verseifungsgrad 83 % und 39 g Polyvinylalkohol (durch Copolymerisation innerlich weichgemacht; Molekulargewicht ca. 22 000, Verseifungsgrad 86 %) bei 100°C gelöst. Hierzu gab man 20 g Glycerin, 4 g Polyethylenglykol (Molekulargewicht 4 000), 4 g Methylcellulose und 4 g Cellulosefasern, Länge max. 1 mm (= Mischung A).

In einem weiteren Mischaggregat wurden 97 g Tetraacetylethylendiamin, 104 g C₁₄/C₁₅-Oxoalkohol + 7 Mol Ethylenoxid, 37 g Tetradecyltrimethylammoniumbromid, 12 g einer 50-gewichtsprozentigen wäßrigen Lösung des Hexanatriumsalzes der Ethylendiaminotetramethylenphosphonsäure, 37 g 1,2-Propylenglykol, 37 g Glycerin, 11 g Oleyl-/Cetylalkohol + 2 Mol Ethylenoxid und 6 g Polydimethylsiloxan bei 50°C zu einer Paste vermischt (= Mischung B).

In einem Zick-Zack-Kneter wurden dann Mischung A und Mischung B bei 40°C Minuten lang homogenisiert (= Mischung C). Mischung C wurde auf einen auf 70°C erhitzten Walzenstuhl gegeben, dessen Walzenspalt auf 0,7 mm eingestellt war. Nach 3-minütiger Behandlung auf dem (Walzenstuhl betrug der Rest-Wassergehalt 6 Gew.- %. Der Walzenstuhl wurde auf 40°C abgekühlt und eine 0,7 mm dicke Folie von der Walze abgezogen. Die Folie wurde in Stücke von 25 x 16 cm Größe zerschnitten. Diese Stücke enthielten eine für die gewünschte Verbesserung der Waschwirkung ausreichende Menge an Wirkstoffen: Wenn die Folien-Stücke der Waschflotte einer automatischen Haushaltswaschmaschine zusätzlich zu der für eine Wäschefüllung vorgeschriebenen Menge Waschmittel hinzugegeben wurden, erhielt man eine bessere Waschleistung als ohne den Zusatz des erfindungsgemäßen Waschzusatzes.

### Beispiel 2

In einem beheizbaren Rührgefäß wurden 515 g Polyvinylalkohol-Granulat (Molekulargewicht ca. 15 000, Verseifungsgrad 83 %) und 515 g eines innerlich weichgemachten Polyvinylalkohol-Granulates in 1 195 g entionisiertem, kaltem Wasser und 375 g Glycerin suspendiert und durch Aufheizen der Mischung auf 80°C gelöst. Zu dieser Lösung wurden unter Rühren 619 g C₁₄/Cis-Oxoalkohol + 7 Mol Ethylenoxid, 330 g 1,2-Propylenglykol, 61,7 g OleyVCetylalkohol + 2 Mol Ethylenoxid, 35,2 g Polydimethylsiloxan, 146 g einer 50- gewichtsprozentigen wäßrige Lösung des Hexantriumsalzes der Ethylendiaminotetramethylenphosphonsäure sowie je 53 g Polyethylglykol (Molekulargewicht 4 000), Methylcellulose und Cellulosefasern (Länge bis 1 mm) gegeben. Die Lösung kühlte sich dabei auf etwa 60°C ab. In dieser warmen Masse wurden 222 g Tetradecyltrimethylammoniumbromid, 575 g Tetraacetylethylendiamin, 222 g hochdisperse Fällungs-Kieselsäure, 35 g Natriumchlorid sowie 0,09 g eines blauen Farbstoffes suspendiert.

Die hergestellt Masse hatte eine Viskosität von 9 650 mPa.s (Brookfield-Viskosimeter, 60°C). Mischung wurde auf einen auf einen Restanteil von 7 Gew.- % ausgedampft wurde. Dabei bildete sich innerhalb von 3 Minuten eine Folie, deren Dicke über dem Walzenspalt auf 0,8 mm eingestellt wurde. Die Folie wurde nach Kühlung des Walzenstuhles auf 40°C abgezogen und in 24 x 15 cm große Stücke zerschnitten, die die für die gewünschte Verbesserung der Waschwirkung ausreichende Wirkstoffmenge enthielten.

Die so hergestellten Folien lösten sich innerhalb von 15 Minuten in einem Miele-Haushalts-Waschautomaten mit 30°C-Waschprogramm rückstandslos auf. Die damit gewaschene angeschmutzte Wäsche war trotz 2/3-Solldosierung eines Einfach-Waschmittels deutlich sauberer als ohne Zusatz des erfindungsgemäßen Waschkraftverstärkers.

### Beispiel 3

Entsprechend Beispiel 2 wurde eine erfindungsgemäße Wirkstoffolie dadurch hergestellt, daß das Polyvinylalkohol-Granulat in 500 ml Wasser suspendiert wurde und die Wärmezufuhr beim Lösevorgang durch Direktdampf-Einleitung erfolgte. Durch Kondensation des Dampfes wurde eine 40-gewichtsprozentige wäßrige glycerinhaltige Polyvinylalkohol-Lösung hergestellt, die wie in Beispiel 2 mit den übrigen Wirk- und Hilfsstoffen vermischt wurde.

### Beispiel 4

Eine nach der in Beispiel 2 beschriebenen Rezeptur hergestellte Wirkstoffmasse wurde mit einem Handrakel auf eine Metallplatte zu einem 0,9 mm dicken Film ausgerakelt. Dieser Film wurde in einem Umlufttrockenschrank 60 Minuten bei 80°C getrocknet. Es bildete sich eine Folie, die in ihren löse- und waschverstärkenden Eigenschaften der ausgewalzten Folie von Beispiel 2 entsprach.

### Beispiel 5

Nach der in Beispiel 2 beschriebenen Rezeptur wurden 200 kg einer Wirkstoffmasse hergestellt, die 23 % Wasser enthielt. Diese wurde mit Hilfe eines Dünnschichtverdampfers Typ Filmtruder HS, Firma Luwa) bei 50 mbar und 1 bar-Dampfheizung auf einen Restwassergehalt von 6 Gew.- % konzentriert. Die so erhaltene schnittfeste Masse wurde bei 70°C über eine Breitschlitzdüse in ein Walzwerk extrudiert (Roller Head Anlage, Fa. Berstorff) und zu einer 0,9 mm dicken Folie verarbeitet, die die in Beispiel 2 beschriebenen anwendungstechnischen Eigenschaften hat.

### Beispiel 6

Nach dem in Beispiel 2 beschriebenen Verfahren wurde eine Wirkstofffolie hergestellt, die statt Natriumchlorid 35 g Harnstoff enthielt. Die Folie hatte die gleichen elastischen und anwendungstechnischen Eigenschaften wie die im Beispiel 2 beschriebene.

## Patentansprüche

1. Waschzusatz, umfassend ein Gemisch aus Waschmittelbestandteilen und gegebenenfalls Hilfsstoffen, eingebettet in organische, flexible, filmbildende, wasserlösliche Polymere, dadurch gekennzeichnet, daß das Gemisch
a) 2 bis 30 Gew.-Teile eines nichtionischen Tensids;
b) 2 bis 50 Gew.-Teile eines Antigelmittels für das nichtionische Tensid;
c) 2 bis 30 Gew.-Teile eines Aktivators für Perverbindungen;
d) 0,5 bis 10 Gew.-Teile einer stickstoffhaltigen Verbindung aus der quartäre Ammoniumverbindung mit einem langkettigen Alkyl- oder Alkylenrest mit 10 bis 20 Kohlenstoffatomen und im übrigen Alkylresten mit bis 4 Kohlenstoffatomen, Anlagerungsprodukte von 1 bis 6 Mol Ethylenoxid an 1 Mol eines primären Fettamins einem langkettigen Alkyl- oder Alkenylrest mit 10 bis 16 Kohlenstoffatomen, Verbindungen der Formel R-NH-CH₂-CH₂-COONa, in der R einen Alkyl- oder Alkylenrest mit 10 bis 18 Kohlenstoffatomen, insbesondere mit 14 Kohlenstoffatomen bedeutet, umfassenden Gruppe,
enthält und der Waschzusatz in kaltem Wasser und in kalten Waschlaugen leicht löslich ist.

2. Waschzusatz nach Anspruch 1, dadurch gekennzeichnet, daß er als nichtionisches Tensid ein Fettalkohol- oder insbesondere Oxoalkoholethoxylat mit 12 bis 18, vorzugsweise 14 bis 15 Kohlenstoffatomen und 3 bis 10, vorzugsweise 6 bis 8 und insbesondere etwa 7 Mol Ethylenoxid pro Mol Alkohol und gegebenenfalls ein Schaumdämpfungsmittel enthält.

3. Waschzusatz nach den Ansprüchen 1 oder 2, dadurch gekennzeichnet, daß er als Aktivator für Perverbindungen N-Acyl- oder O-Acylverbindungen, vorzugsweise Tetraacetylethylendiamin

4. Waschzusatz nach einem der Ansprüche 1 bis 3, dadurch gekennzeichnet, daß er eine quartäre Ammoniumverbindung, deren langkettiger Alkylrest oder Alkylrest 10 bis 20, vorzugsweise 10 bis 16 und insbesondere etwa 14 Kohlenstoffatome und im übrigen drei Methylgruppen aufweist und vorzugsweise Tetradecyltrimethylammoniumbromid ist, enthält.

5. Waschzusatz nach einem der Ansprüche 1 bis 4, dadurch gekennzeichnet, daß er als Antigelmittel einen mehrwertigen Alkohol mit 2 bis 4 Kohlenstoffatomen enthält.

6. Waschzusatz nach einem der Ansprüche 1 bis 5, dadurch gekennzeichnet, daß er als Antigelmittel ein Gemisch aus einem mehrwertigen Alkohol und Kondensationsprodukten von Cio- bis C₂₀-Fettalkoholen mit 1 bis 4 Mol Ethylenoxid pro Mol Fettalkohol enthält.

7. Waschzusatz nach einem der Ansprüche 1 bis 6, dadurch gekennzeichnet, daß das Gewichtsverhältnis von nichtionischem Tensid zu mehrwertigem Alkohol im Bereich von 1 : 1 bis 1 : 2 liegt.

8. Waschzusatz nach Anspruch 6, dadurch gekennzeichnet, daß das Gewichtverhältnis von nichtionischem Tensid zu mehrwertigen Alkohol zu Fettalkoholethoxylat-Addukt im Bereich von (7 bis 12) zu (5 bis 16) zu (0,5 bis 4) liegt.

9. Waschzusatz nach einem der Ansprüche 1 bis 8, dadurch gekennzeichnet, daß er zusätzlich in Wasser leicht lösliche Verbindungen, vorzugsweise aus der Natriumchlorid, Natriumacetat, Magnesiumchlorid, Harnstoff und Zucker umfassenden Gruppe enthält.

10. Waschzusatz nach einem der Ansprüche 1 bis 9, dadurch gekennzeichnet, daß er zusätzlich Addukte von 15 bis 25 Mol Ethylenoxid an 1 Mol Fettalkohol enthält.

11. Waschzusatz nach einem der Ansprüche 1 bis 10, dadurch gekennzeichnet, daß das filmbildende Polymere Polyvinylalkohol mit einem Verseifungsgrad zwischen 70 und 90 %, vorzugsweise 78 und 88 % ist.

12. Waschzusatz nach einem der Ansprüche 1 bis 11, dadurch gekennzeichnet, daß der Polyvinylalkohol ein Molekulargewicht von 10 000 bis 100 000, vorzugsweise von 10 000 bis 50 000 hat.

13. Waschzusatz nach einem der Ansprüche 1 bis 12, dadurch gekennzeichnet, daß der Polyvinylalkohol mehrwertige Alkohole, vorzugsweise Glycerin und/oder Polyethylenglykol enthält.

14. Waschzusatz nach einem der Ansprüche 1 bis 13, dadurch gekennzeichnet, daß der Polyvinylalkohol bis zu je 15 Gew.- %, bezogen auf den Polyvinylalkohol, Cellulosefasern und/oder Methylcellulose enthält.

15. Waschzusatz nach einem der Ansprüche 1 bis 14, dadurch gekennzeichnet, daß er zusätzlich ein wasserlösliches Salz einer Alkanpolyphosphonsäure enthält.

16. Verfahren zur Herstellung eines Waschzusatzes nach einem der Ansprüche 1 bis 15, dadurch gekennzeichnet, daß man die Wirk- und Hilfsstoffe nach den Ansprüchen 1 bis 10 und 15, gegebenenfalls unter Zusatz von Wasser, bei erhöhter Temperatur mit einem wasserlöslichen, filmbildenden Polymeren und den Hilfsstoffen nach den Ansprüchen 13 und 14 in einem Verhältnis (Wirkstoff + Hilfsstoffe) zu (Polymere) von 1 : 10 bis 5 : 1. vorzugsweise von 1,5 : 1 bis 3,0 : 1 vermischt und das Gemisch zu Folien formt, die so dick sind, daß sie nach dem anschließenden Trocken bei 60 bis 80°C auf einen Wassergehalt von 2 bis 10 Gew.- %, bezogen auf die wasserfreie, wirkstoff- und hilfsstoffhaltige Folie, gegebenenfalls unter Auswalzen, eine Dicke von 0,4 bis 1,5 mm aufweisen.

## Claims

1. A washing additive comprising a mixture of detergent ingredients and, optionally, auxiliaries encapsulated in organic, flexible, film-forming water- soluble polymers, characterized in that the mixture contains
a) 2 to 30 parts by weight of a nonionic surfactant;
b) 2 to 50 parts by weight of an antigel agent for the nonionic surfactant;
c) 2 to 30 parts by weight of an activator for per compounds;
d) 0.5 to 10 parts by weight of a nitrogen-containing compound from the group consisting of quaternary ammonium compounds containing a long-chain Cio-20 alkyl or alkenyl radical and, for the rest, C₁-₄ alkyl radicals, adducts of 1 to 6 mol ethylene oxide with 1 mol of a primary fatty amine with a long-chain Co-s alkyl or alkenyl radical, compounds corresponding to the formula R-NH-CH₂-CH₂-COONa. in which R is an alkyl or alkenyl radical containing 10 to 18 carbon atoms and more especially 14 carbon atoms,
and the washing additive is readily soluble in cold water and in cold wash liquors.

2. A washing additive as claimed in claim 1, characterized in that it contains a fatty alcohol or, more particularly, an oxoalcohol ethoxylate containing 12 to 18 and preferably 14 to 15 carbon atoms and 3 to 10, preferably 6 to 8 and, more preferably, approximately 7 mol ethylene oxide per mol alcohol as the nonionic surfactant and, optionally, a foam inhibitor.

3. A washing additive as claimed in claim 1 or 2, characterized in that it contains N-acyl or O-acyl compounds, preferably tetraacetyl ethylenediamine, as the activatoror per compounds.

4. A washing additive as claimed in any of claims 1 to 3, characterized in that it contains a quaternary ammonium compound, of which the long-chain alkyl radical or alkenyl radical contains 10 to 20, preferably 10 to 16 and, more preferably, approximately 14 carbon atoms and, for the rest, three methyl groups and which is preferably tetradecyl trimethyl ammonium bromide.

5. A washing additive as claimed in any of claims 1 to 4, characterized in that it contains a polyhydric C₂-₄ alcohol as the antigel agent.

6. A washing additive as claimed in any of claims 1 to 5, characterized in that it contains a mixture of a polyhydric alcohol and condensates of Cio- ₂₀ fatty alcohols with 1 to 4 mol ethylene oxide per mol fatty alcohol as the antigel agent.

7. A washing additive as claimed in any of claims 1 to 6, characterized in that the ratio by weight of nonionic surfactant to polyhydric alcohol is in the range from 1 : 1 to 1 : 2.

8. A washing additive as claimed in claim 6, characterized in that the ratio by weight of nonionic surfactant to polyhydric alcohol to fatty alcohol ethoxylate adduct is in the range (7 to 12) : (5 to 16) : (0.5 to 4).

9. A washing additive as claimed in any of claims 1 to 8, characterized in that it additionally contains compounds readily soluble in water, preferably from the group consisting of sodium chloride, sodium acetate, magnesium chloride, urea and sugars.

10. A washing additive as claimed in any of claims 1 to 9, characterized in that it additionally contains adducts of 15 to 25 mol ethylene oxide with 1 mol fatty alcohol.

11. A washing additive as claimed in any of claims 1 to 10, characterized in that the film-forming polymer is polyvinyl alcohol hydrolyzed to a degree of 70 to 90 % and preferably 78 to 88 %.

12. A washing additive as claimed in any of claims 1 to 11, characterized in that the polyvinyl alcohol has a molecular weight in the range from 10, 000 to 100, 000 and preferably in the range from 10, 000 to 50, 000.

13. A washing additive as claimed in any of claims 1 to 12, characterized in that the polyvinyl alcohol contains polyhydric alcohols, preferably glycerol and/or polyethylene glycol.

14. A washing additive as claimed in any of claims 1 to 13, characterized in that the polyvinyl alcohol contains cellulose fibres and/or methyl cellulose, in each case in quantities of up to 15 % by weight.

15. A washing additive as claimed in any of claims 1 to 14, characterized in that it additionally contains a watersoluble salt of an alkane polyphosphonic acid.

16. A process for the production of the washing additive claimed in any of claims 1 to 15, characterized in that the active substances and auxiliaries according to claims 1 to 10 and 15 are mixed at elevated temperature, optionally in the presence of water, with a water-soluble, film-forming polymer and the auxiliaries according to claims 13 and 14 in a ratio of (active substance + auxiliaries) to (polymer) of from 1 : 10 to 5 : 1 and preferably from 1.5 : 1 to 3.0 : 1 and the resulting mixture is formed into films which are so thick that, after subsequent drying at 60 to 80°C to a water content of from 2 to 10 % by weight, based on the water-free film containing active substances and auxiliaries, and optionally after rolling, they have a thickness of from 0.4 to 1.5 mm.

## Revendications

1. Additif pour le lavage comprenant un mélange à base de constituants de détergents et le cas échéant de substances auxiliaires, incluses dans des polymères organiques, flexibles, filmogènes et solubles dans l'eau, caractérisé en ce que le mélange contient:
a) 2 à 30 parties en poids d'un agent tensio-actif non ionique;
b) 2 à 50 parties en poids d'un agent anti-gel pour l'agent tensio-actif non ionique;
c) 2 à 30 parties en poids d'un activateur pour composés peroxygénés;
d) 0,5 à 10 parties en poids d'un composé contenant de l'azote choisi parmi les groupes comprenant les composés ammonium quaternaire ayant des radicaux alcoyle ou alcenyle à longue chaîne ayant de 10 à 20 atomes de carbone et pour le restant des radicaux alcoyle ayant de 1 à 4 atomes de carbone, les produits d'addition de 1 à 6 mol d'oxyde d'éthylène sur une mol d'amine primaire grasse ayant un radical alcoyle ou alcenyle à longue chaîne avec 10 à 16 atomes de carbone, des composés de formule R-NH-CH₂-CH₂-COONa dans laquelle R définit un radical alcoyle ou alcenyle ayant de 10 à 18 atomes de carbone, en particulier 14 atomes de carbone et l'additif de lavage est facilement soluble dans l'eau froide et dans les lessives de lavage froides.

2. Additif pour le lavage selon la revendication 1, caractérisé en ce qu'il contient comme agent tensio-actif non ionique un éthoxylate d'alcool gras ou en particulier un oxoalcooléthoxylate avec 12 à 18 - de préférence 14 à 15 - atomes de carbone et de 3 à 10 - de préférence de 6 à 8 et en particulier environ 7 - moles d'oxyde d'éthylène par mole d'alcool ainsi que le cas échéant un agent qui étouffe la mousse.

3. Additif pour le lavage selon les revendications 1 ou 2, caractérisé en ce que comme activateur pour les composés peroxygénés, il contient des composés N-acylés ou O-acylés, de préférence la tétra acétyl éthylène diamine.

4. Additif pour le lavage selon l'une des revendications 1 à 3, caractérisé en ce qu'il contient un composé ammonium quaternaire dont le radical alcoyle ou alcényle à longue chaîne possède 1₀ à 20, de préférence 10 à 16 et en particulier environ 14 atomes de carbone et pour le reste trois radicaux méthyle et est de préférence le bromure de tétradecyftriméthylammonium.

5. Additif pour le lavage selon l'une des revendications 1 à 4, caractérisé en ce qu'il contient en tant qu'anti-gel un alcool polyvalent ayant 2 à 4 atomes de carbone.

6. Additif pour le lavage selon l'une des revendications 1 à 5, caractérisé en ce qu'il contient en tant qu'anti-gel un mélange d'un alcool polyvalent et des produits de condensation des alcools gras en C₁₀ à C₂₀ avec 1 à 4 mole d'oxyde d'éthylène par mol d'alcool gras.

7. Additif pour le lavage selon l'une des revendications 1 à 6, caractérisé en ce que la rapport pondéral entre l'agent tensio-actif non ionique et l'alcool polyvalent se situe dans la zone de 1 1 à 1 : 2.

8. Additif pour le lavage selon la revendication 6, caractérisé en ce que le rapport pondéral entre l'agent tensio-actif non ionique et l'alcool polyvalent et le produit d'addition d'alcool gras éthoxylate se situe dans la zone de (7 à 12) à (5 à 16) et à (0,5 à 4).

9. Additif pour le lavage selon l'une des revendications 1 à 8, caractérisé en ce qu'il contient en addition des composés facilement solubles dans l'eau de préférence choisis dans le groupe comprenant le chlorure de sodium, l'acétate de sodium, le chlorure de magnésium l'urée et le sucre.

10. Additif pour le lavage selon l'une des revendications 1 à 9, caractérisé en ce qu'il contient en addition des composés d'addition de 15 à 25 mol d'oxyde d'éthylène sur 1 mol d'alcool gras.

11. Additif pour le lavage selon l'une des revendications 1 à 10, caractérisé en ce que le polymère filmogène est de l'alcool polyvinylique ayant un degré de saponification entre 70 et 90 %, de préférence entre 78 et 88 %.

12. Additif pour le lavage selon l'une des revendications 1 à 11, caractérisé en ce que l'alcool polyvinylique a un poids moléculaire de 10.000 à 100.000, de préférence de 10.000 à 50.000.

13. Additif pour le lavage selon l'une des revendications 1 à 12, caractérisé en ce que l'alcool polyvinylique contient des alcools polyvalents, de préférence du glycérol et/ou du polyéthylènegly- col.

14. Additif pour le lavage selon l'une des revendications 1 à 13, caractérisé en ce que l'alcool polyvinylique contient jusqu'à 15 % en poids rapporté à l'alcool polyvinylique, de fibres de cellulose et/ou de méthyl cellulose.

15. Additif pour le lavage selon l'une des revendications 1 à 14, caractérisé en ce qu'il contient en addition un tel soluble dans l'eau d'un acide alcane polyphosphonique.

16. Procédé de production d'un additif pour le lavage selon l'une des revendications 1 à 15, caractérisé en ce que l'on mélange l'ingrédient actif et la substance auxiliaire selon les revendications 1 à 10 et 15, le cas échéant en ajoutant de l'eau, à température élevée, avec des polymères solubles dans l'eau, filmogènes et la substance auxiliaire selon les revendications 13 et 14 dans un rapport (substance active - substance auxiliaire) au polymère de 1 : 10 à 5 : 1 de préférence de 1,5 : 1 à 3,0 : 1 et que l'on forme le mélange en feuilles qui sont assez épaisses pour qu'elles présentent après séchage correspondant à 60 à 80°C, pour une teneur en eau de 2 à 10 % en poids rapportée à la feuille anhydre, contenant le principe actif et la substance auxiliaire, le cas échéant par laminage, une épaisseur de 0,4 à 1,5 mm.
